# EUROPÄISCHE PATENTSCHRIFT

(11) **EP 1 420 667 B1**
(45) Veröffentlichungstag und Bekanntmachung des Hinweises auf die Patenterteilung: **21.06.2006**
(21) Anmeldenummer: 02755005.2
(22) Anmeldetag: 23.08.2002
(51) Int. Cl.: A47C 3/02

(54) **STUHL**
CHAIR
CHAISE

(30) Priorität: 30.08.2001 DE 10142081
(43) Veröffentlichungstag der Anmeldung: 26.05.2004
(62) Teilanmeldung aus: 06008412.6
(73) Patentinhaber: Ponticelli, Pius, 4616 Kappel (CH)
(72) Erfinder: Ponticelli, Pius, 4616 Kappel (CH)
(74) Vertreter: Weiss, Peter
(86) Internationale Anmeldenummer: PCT/EP2002/009447
(87) Internationale Veröffentlichungsnummer: WO 2003/020078

(56) Entgegenhaltungen:
- EP-A- 1 020 138
- WO-A-99/00038
- DE-A- 19 519 739
- US-A- 6 017 089

## Beschreibung

Die Erfindung betrifft einen Stuhl mit zumindest einem Fuss und einem Trägerprofil, an dem ein Sitz und gegebenenfalls eine Rückenlehne angeordnet ist, wobei der Sitz an dem Trägerprofil in der Höhe stufenlos verstellbar, in einer gewünschten Höhe mit einer Höhensicherung gesichert festlegbar zwischen Trägerprofil und Sitz ein Verbindungselement vorgesehen und der Sitz gegenüber dem Verbindungselement gelenkig gelagert ist.

Stühle gibt es in vielfältigster Ausführung und Form. Die vorliegende Erfindung bezieht sich speziell auf einen Stuhl, dessen Sitz in der Höhe und/oder dessen Sitztiefe einstellbar ist. Ferner bezieht sich die Erfindung auf einen Stuhl, der zusammenlegbar ist.

Aus der US-A-4 148 523 ist beispielsweise ein Stuhl bekannt, dessen Sitz entlang einem Trägerprofil in der Höhe verstellbar ist. Zum Verstellen wird der Sitz angehoben, ein Verbindungselement entlang dem Trägerprofil verschoben und dann der Sitz wieder abgesenkt, wobei er eine Klemmwirkung auf das Trägerprofil ausübt.

Dieser Stuhl hat den Nachteil, dass, wenn beispielsweise der Sitz versehentlich angehoben wird, die Höhe leicht von sich aus verstellt wird. Die Klemmwirkung des Sitzes gegenüber dem Trägerprofil hängt im wesentlichen von dem Druck ab, der auf den Sitz ausgeübt wird.

Um ein unabsichtliches Verstellen der Höhe des Sitzes zu vermeiden, sind an dem Sitz Höhensicherungen vorgesehen. Derartige Höhensicherungen sind ebenfalls in vielfältigster Form und Ausgestaltung bekannt und gebräuchlich.

So wird in der EP 1 020 138 A1 ein Sitz beschrieben, bei welchem eine Höhen- und Tiefenverstellung mittels einer an einem Stuhlgestell verlaufenden Zahneingriffsleiste und einer dem Sitz zugeordneten Halteeinrichtung erfolgt, an der ein mit der Zahneingriffsleiste kämmendes Zahnrad sitzt und vom Zahnrad zu einer Drehbewegung antreibbare Antriebsmittel angeordnet sind.

Um den Sitz nun in einer bestimmten Höhe festlegen zu können, ist der Halteeinrichtung eine Klemmeinrichtung zugeordnet, welche die Halteeinrichtung am Stuhlgestell festklemmt.

Eine weitere Höhensicherung wird in der DE 195 19 739 A1 beschrieben. Hier ist ein Sitz über eine Schraube und über einen Stützarm mit einem Trägerelement verbunden. Der Stützarm greift in ein Langloch in dem Trägerelement und kann nach einem Lösen einer Befestigungsvorrichtung vertikal verschoben werden, um anschliessend mittels der Befestigungsvorrichtung wieder festgelegt zu werden.

In der WO 99/00038 ist ein weiterer Stuhl beschrieben, welcher ebenfalls ein höhen- und tiefenverstellbares Sitzbrett aufweist, welchem ein Trägerelement zugeordnet ist. Eine Höhensicherung entsteht hier durch das in Eingriff kommen von Nasen an dem Trägerelement mit Nuten in Führungsschienen in Seitenelementen des Stuhles sowie des Trägerelementes selber mit Nuten eines zahnradartigen Elementes auf der Rückseite des Stuhles, wobei Klemmelemente für eine Festlegung des Sitzes sorgen.

Ein Stuhl der o.g. Art ist aus der US 6,017,089 bekannt, dessen Sitz einen Rahmen aufweist, welchem eine Klemmeinrichtung zugeordnet ist. Diese Klemmeinrichtung besteht aus Reibungselementen, welche über Bolzen dem Rahmen des Sitzes zugeordnet sind. Die Reibungselemente gelangen bei einer Drehung des Sitzrahmens in Richtung einer horizontalen Stellung des Sitzrahmens in Reibungskontakt zwischen den Trägerprofilen des Stuhles, wodurch eine Klemmwirkung hervorgerufen wird. Gesichert wird diese Klemmwirkung durch einen einzuschiebenden Bolzen.

Nachteilig bei den oben beschriebenen Höhensicherungen ist jedoch, dass sie zumeist direkt mit dem Sitz oder aber mit den Trägerprofil des Sitzes verbunden sind. Hierdurch entsteht ein komplizierter Aufbau der Höhenverstellung und damit auch der Höhensicherung, was wiederum zu einer schwierigeren Handhabung führt.

Des weiteren ist bei einigen der oben genannten Höhensicherungen eine Sicherung des Sitzes in der gewünschten Höhe nur unzureichend, da sie lediglich auf einer Klemmwirkung zwischen Sitz und Trägerprofil vertrauen. Ferner wirkt die Höhensicherung nicht automatisch.

Hinzu kommt, dass vor allem bei der Verwendung von beispielsweise schraubenartigen Elementen ein Verklemmen des schaubenartigen Elementes in dem Trägerprofil od. dgl. auftreten kann, was unter anderem zu einem eventuellen Verletzungen des Benutzers führen kann.

Der vorliegenden Erfindung liegt daher die Aufgabe zugrunde, einen Stuhl der oben genannten Art zu entwickeln, der mit einer Höhensicherung versehen ist, die sowohl in ihrer Einstellung als auch in ihrer Handhabung sehr variabel und einfach zu bedienen ist und doch eine ausreichende Sicherung gegen ein Verstellen des Sitzes aus seiner gewünschten Höhe bietet.

Zur Lösung dieser Aufgabe führt, dass die gelenkige Lagerung des Sitzes nahe der Oberseite des Sitzes stattfindet und der Sitz in Gebrauchslage mit einem hinteren Belag auf das Trägerprofil drückt, wobei die Höhensicherung eine Stellklinke an dem Verbindungselement aufweist, welche in dieser Gebrauchslage von einer Kante des Sitzes hintergriffen wird.

Durch die Anordnung wird ein am Sitzträger vorhandener Belag gegen das Trägerprofil gepresst, wodurch die Lage des Sitzträgers gesichert ist.

Durch Anbringen der Höhensicherung an einem Verbindungselement wird die Handhabung derselben wesentlich vereinfacht. Der Sitz muss lediglich in seine gewünschte Höhe gebracht werden. Anschliessend kann die Höhensicherung an dem Verbindungselement an dem Trägerprofil in die entsprechende Stellung unter dem Sitz gebracht und festgelegt werden.

In einem Ausführungsbeispiel weist die Höhensicherung zumindest ein Klemmelement auf, welches so in einer Kulisse geführt ist, dass es, sobald der Sitz bzw. Sitzträger seine gewünschte Höhe erreicht hat, eine Klemmwirkung in Verbindung mit dem Trägerprofil ausübt, die vermeidet, dass der Sitz ohne Lösen des Klemmelementes aus seiner Lage gebracht wird.

In einem weiteren Ausführungsbeispiel ist daran gedacht, sogar zwei Klemmelemente vorzusehen, wobei das zweite Klemmelement verhindert, dass der Sitz angehoben wird.

Weitere Vorteile, Merkmale und Einzelheiten der Erfindung ergeben-sich aus der nachfolgenden Beschreibung-bevorzugter Ausführungsbeispiele sowie anhand der Zeichnung; diese zeigt in
Figur 1 eine perspektivische Ansicht eines erfindungsgemässen Stuhls;
Figur 2 eine Seitenansicht eines Ausschnitts aus dem Stuhl gemäss Figur 1 im Bereich der Verbindung zwischen Trägerprofil und Fuss;
Figur 3 einen Ausschnitt aus dem Stuhl entsprechend Figur 2, jedoch in einer anderen Gebrauchslage;
Figur 4 einen Ausschnitt aus dem Stuhl gemäss Figur 1 im Bereich der Verbindung zwischen einem Sitz und einem Trägerprofil;
Figur 5 den Ausschnitt gemäss Figur 4 in einer anderen Gebrauchslage;
Figur 6 ein weiteres Ausführungsbeispiel eines Ausschnittes aus dem Stuhl gemäss Figur 1 ähnlich den Figuren 4 und 5 in unterschiedlichen Gebrauchslagen;
Figur 7 einen Ausschnitt aus einem weiteren Ausführungsbeispiel des Stuhl gemäss Figur 1 ähnlich Figur 6;
Figuren 8 - 13 perspektivische Ansichten von Ausführungsbeispielen von Sitzflächen, deren Tiefe veränderbar ist;
Figur 14 perspektivische Ansichten von Möglichkeiten einer Rückenlehnenverstellung.

Gemäss Figur 1 weist ein erfindungsgemässer Stuhl P zwei Füsse 1.1 und 1.2 auf, welche jeweils mit einem Trägerprofil 2.1 und 2.2 verbunden sind. Die Trägerprofile 2.1 und 2.2 nehmen zwischen sich eine Rückenlehne 3 auf.

Über jeweils ein Verbindungselement 4.1 bzw.4.2 ist ein Sitz 5 mit den Trägerprofilen 2.1 und 2.2 verbunden. Diese Verbindung geschieht gegebenenfalls über entsprechende Sitzträger 6.

In den Figuren 2 und 3 ist erkennbar, dass ein Trägerprofil 2 über eine Gelenkverbindung 7 mit einem Fuss 1 verbunden ist. Dabei weist die Gelenkverbindung 7 bevorzugt zwei hintereinander angeordnete Lagerlaschen 8 auf, wobei die Lagerlaschen 8 über einen Gelenkbolzen 9 mit dem Trägerprofil 2 verbunden sind. Das Trägerprofil 2 kann um den Gelenkbolzen 9 drehen.

Die Drehbewegung des Trägerprofils 2 gegenüber der Lagerlasche 8 wird allerdings durch eine Abkantung 10 begrenzt, welche einen Anschlag für das Trägerprofil 2 ausbildet.

Zwischen den beiden Lagerlaschen 8 ist eine Rastklinke 11 vorgesehen, welche in Gebrauchslage gemäss Figur 2 mit einer Rastnase 12 in das Trägerprofil 2 eingreift und dieses in der Gebrauchslage festlegt.

Die Rastnase 12 kann ausser Eingriff mit dem Trägerprofil 2 gebracht werden, indem auf einen Hebel 13 gedrückt wird und dadurch die Rastklinke 11 gegen den Druck einer Feder 14 ausser Rastlage gebracht wird, wie dies in Figur 3 gezeigt ist. Dabei dreht die Rastklinke 11 um eine Achse 15.

Zum Einrasten wird das Trägerprofil 2 um den Gelenkbolzen 9 geschwenkt, wobei eine Steuerkante 16 auf die Rastklinke 11 aufgleitet und die Rastnase 12 überfährt, bis die Rastnase unter dem Druck der Feder 14 in das Trägerprofil 2 einfährt.

Gemäss den Figuren 4 - 7 sollen der Sitz 5 bzw. seine Sitzträger 6 entlang dem Trägerprofil 2 verschiebbar und in einer gewünschten Höhe festlegbar sein. Hierzu ist dem Verbindungselement 4 eine Höhensicherung 17 zugeordnet. Diese Höhensicherung 17 besitzt eine Stellklinke 18, welche schwenkbar um eine Schwenkachse 19 in dem Verbindungselement 4 gelagert ist.

Die Stellklinke 18 weist eine Rastkante 20 auf, die mit einer Kante 21 am Sitzträger 6 zusammenwirkt.

Der Sitzträger 6 ist um eine weitere Schwenkachse 22 schwenkbar an dem Verbindungselement 4 angeordnet. Die Schwenkachse 22 ist dabei so angeordnet, dass ein dem Sitzträger 6 zugeordneter Belag 23 in Sitzposition des Sitzträgers 6 (Figur 5) flächig auf dem Trägerprofil 2 anliegt, wobei gleichzeitig die Kante 21 die Rastkante 20 der Stellklinke 18 überfahren hat und die Stellklinke 18 unter dem Druck einer Feder 24 die Kante 21 übergriffen hat. Hierdurch wird zum einen der Belag 23 auf die Oberfläche des Trägerprofils 2 aufgedrückt und zum anderen durch die Stellklinke 18 in dieser Drucklage gehalten, so dass ein Verschieben des Verbindungselementes 4 entlang dem Trägerprofil 2 erst nach Lösen der Stellklinke 18 möglich ist.

In den Figuren 6a bis 6c ist ein weiteres Ausführungsbeispiel einer Höhensicherung 17.1 gezeigt. Diese Höhensicherung 17.1 weist einen Schwenkhebel 25 auf, der drehbar um eine Drehachse 26 mit dem Verbindungselement 4 gekoppelt ist. Mit diesem Schwenkhebel 25 kann eine Klemmrolle 27 in einer Kulisse 28 bewegt werden. Die Kulisse 28 ist als gekrümmtes Langloch ausgebildet, in dessen lichte Weite das Trägerprofil 2 etwas einragt.

Bei gelöster Klemmrolle 27 gemäss Figur 6a kann das Verbindungselement 4 entlang dem Trägerprofil 2 bewegt werden. Ist die gewünschte Höhe für den Sitz erreicht, wird der Schwenkhebel 25 um die Drehachse 26 gedreht, so dass die Klemmrolle 27 in den Bereich des Trägerprofils 2 gelangt. Hierdurch wird zwischen Kulisse 28, Klemmrolle 27 und Trägerprofil 2 eine Klemmwirkung erzielt, wie dies in Figur 6b angedeutet ist.

Wird jetzt der Sitzträger 6 um seine Schwenkachse 22, wie in Figur 6c gezeigt, geschwenkt, so trifft der Belag 23 auf das Trägerprofil 2 auf, wobei, wenn dies gewünscht, der Belag 23 gegenüber der Oberfläche des Trägerprofils 2 noch so angestellt werden kann, dass das Verbindungselement 4 geringfügig nach unten versetzt wird. Hierdurch wird die Klemmrolle 27 noch weiter in den Klemmbereich zwischen Kulisse 28 und Oberfläche des Trägerprofils 2 eingezogen, so dass eine gesicherte Festlegung erfolgt.

Gemäss dem Ausführungsbeispiel nach Figur 7 sollen an dem Verbindungselement 4 zwei Schwenkhebel 25 und 25.1 vorgesehen werden. Beiden ist eine Kulisse 28 und 28.1 sowie eine Klemmrolle 27 und 27.1 zugeordnet. Die Klemmrolle 27.1 hat hier die Aufgabe, ein Verschieben des Verbindungselementes 4 in entgegengesetzte Richtung, d.h. am Trägerprofil 2 nach oben zu verhindern. Bei diesem Ausführungsbeispiel wird somit ein Verschieben des Verbindungselementes sowohl nach unten als auch nach oben vermieden.

Ein weiterer Teil der vorliegenden Erfindung bezieht sich auf die Möglichkeit der Sitztiefenverstellung. In den Figuren 8 - 13 sind schematisch Möglichkeiten angedeutet, wie eine Sitztiefe verstellt werden kann.

Gemäss Figur 8 umfängt eine Sitzfläche 30 eine Rolle 31, wobei beispielsweise die Sitzfläche 30 aus textilem Werkstoff bestehen kann. Wird an der Sitzfläche 30 beispielsweise gegen die Kraft eines Zugelementes gezogen, so wird ein bisher sich im Sitz befindender Teil der Sitzfläche herausgezogen und kann als Sitzfläche dienen.

Gemäss Figur 9 könnte die Sitzfläche 30 auch einends auf eine Rolle 31.1 aufgewickelt sein, wobei diese Rolle unter einer Vorspannung stehen könnte, wodurch die Sitzfläche 30 gestreckt gehalten wird.

Gemäss Figur 10 könnte eine nicht näher gezeigte Sitzfläche 30, beispielsweise nach dem Ausführungsbeispiel gemäss Figur 9, von einem Rechenauszug 32 unterfangen sein. Der Rechenauszug 32 ist so ausgestaltet, dass einzelne Rechen gegenüber anderen Rechen teleskopartig verfahren werden können.

Gemäss Figur 11 und 12 wird ein ähnliches Ausfahren der Sitzfläche 30 mittels Kniehebel 33 bzw. Scheren 34 erreicht.

In einem einfachen Ausführungsbeispiel der Erfindung gemäss Figur 13 genügt es, wenn die Sitzfläche aus mehreren Sitzflächenelementen 35.1 bis 35.2 besteht, die miteinander verbunden sein können.

Gemäss Figur 14 sind des weiteren Stühle dargestellt, bei denen zu einer normalen Rückenlehne 3 eine weitere Rückenlehne 36 angeordnet ist. Diese zusätzliche Rückenlehne 36 ist entlang dem Sitz 5 verstellbar, so dass eine Sitztiefe einer Person angepasst werden kann. Dies kann entweder dadurch erfolgen, dass die Rückenlehne 36 in an verschiedenen Positionen angeordneten Aufnahmen 37 gesteckt wird. Gedacht ist aber auch an ein stufenlose Verstellung, wobei in den Sitz eine entsprechende langlochartige Ausnehmung 38 eingeformt ist. Ein entsprechender Mechanismus zur Verstellung der Rückenlehne 36 ist hier nicht näher gezeigt.

## Patentansprüche

1. Stuhl mit zumindest einem Fuss (1.1, 1.2) und einem Trägerprofil (2), an dem ein Sitz (5) und gegebenenfalls eine Rückenlehne (3) angeordnet ist, wobei der Sitz (5) an dem Trägerprofil (2) in der Höhe stufenlos verstellbar, in einer gewünschten Höhe mit einer Höhensicherung (17, 17.1) gesichert festlegbar ist zwischen Trägerprofil (2) und Sitz (5) ein Verbindungselement (4) vorgesehen und der Sitz (5) gegenüber dem Verbindungselement (4) gelenkig gelagert ist,
**dadurch gekennzeichnet,**
**dass** die gelenkige Lagerung des Sitzes (5) nahe der Oberseite des Sitzes stattfindet und der Sitz (5) in Gebrauchslage mit einem hinteren Belag (23) auf das Trägerprofil (2) drückt, wobei die Höhensicherung (17) eine Stellklinke (18) an dem Verbindungselement (4) aufweist, welche in dieser Gebrauchslage von einer Kante (21) des Sitzes (5) hintergriffen wird.

2. Stuhl nach Anspruch 1, **dadurch gekennzeichnet, dass** am Verbindungselement (4) zumindest ein Klemmelement (27, 27.1) vorgesehen ist und das Trägerelement (2) zumindest teilweise in die lichte Weite einer Kulisse (28, 28.1) eingreift.

3. Stuhl nach Anspruch 1 oder 2, **dadurch gekennzeichnet, dass** die Höhensicherung (17, 17.1) in beide Richtungen wirkt.

4. Stuhl nach Anspruch 3, **dadurch gekennzeichnet, dass** die Klemmelemente (27, 27.1) jeweils in einer Kulisse (28, 28.1) angeordnet sind, wobei das Trägerprofil (2) zumindest teilweise in die lichte Weite der Kulissen (28, 28.1) eingreift und dadurch die beiden Klemmelemente (27, 27.1) voneinander trennt.

## Claims

1. Chair having at least one base (1.1, 1.2) and one support profile (2), on which are disposed a seat (5) and possibly a backrest (3), the seat (5) being vertically adjustable in a stepless manner on the support profile (2) and securedly lockable at a desired height with a height safety means (17, 17.1), a connection element (4) being provided between support profile (2) and seat (5), and the seat (5) being pivotally mounted relative to the connection element (4), **characterised in that** the pivotal mounting of the seat (5) takes place in the vicinity of the upper side of the seat, and the seat (5), in the position of use, presses with a rear covering (23) on the support profile (2), the height safety means (17) having an adjusting pawl (18) on the connection element (4), behind which pawl one edge (21) of the seat (5) engages in this position of use.

2. Chair according to claim 1, **characterised in that** at least one clamping elements (27, 27.1) is provided on the connection element (4), and the support element (2) engages at least partially in the inside width of a slide member (28, 28.1).

3. Chair according to claim 1 or 2, **characterised in that** the height safety means (17, 17.1) operates in both directions.

4. Chair according to claim 3, **characterised in that** the clamping elements (27, 27.1) are each disposed in a respective slide member (28, 28.1), the support profile (2) engaging at least partially in the inside width of the slide members (28, 28.1) and thereby separating the two clamping elements (27, 27.1) from each other.

## Revendications

1. Chaise avec au moins un pied (1.1, 1.2) et un profilé de support (2) sur lequel sont positionnés un siège (5) et éventuellement un dossier (3), le siège (5) pouvant être réglé sans paliers en hauteur sur le profilé de support (2), être fixé de manière sûre à une hauteur souhaitée par une fixation en hauteur (17, 17.1), entre le profilé de support (2) et le siège (5) étant prévu un élément de connexion (4) et le siège (5) étant monté de manière articulée par rapport à l'élément de connexion (4),
**caractérisée par le fait que**
le montage articulé du siège (5) a lieu près de la face supérieure du siège et que le siège (5) appuie, en position d'utilisation, par une ferrure arrière (23) sur le profilé de support (2), la fixation en hauteur (17) présentant, à l'élément de connexion (4), une poignée de réglage (18) par derrière laquelle vient en prise, dans cette position d'utilisation, un bord (21) du siège (5).

2. Chaise selon la revendication 1, **caractérisée par le fait qu'**à l'élément de connexion (4) est prévu au moins un élément de serrage (27, 27.1) et que l'élément de support (2) pénètre au moins partiellement dans l'ouverture d'une rainure de guidage (28,28.1).

3. Chaise selon la revendication 1 ou 2, **caractérisée par le fait que** la fixation en hauteur (17, 17.1) agit dans les deux directions.

4. Chaise selon la revendication 3, **caractérisée par le fait que** les éléments de serrage (27, 27.1) sont disposés, chacun, dans une rainure de guidage (28, 28.1), le profilé de support (2) pénétrant au moins partiellement dans l'ouverture des rainures de guidage (28, 28.1) et séparant ainsi les deux éléments de serrage (27, 27.1) l'un de l'autre.
